# EUROPÄISCHE PATENTSCHRIFT

(11) **EP 3 967 616 B1**
(45) Veröffentlichungstag und Bekanntmachung des Hinweises auf die Patenterteilung: **26.02.2025**
(21) Anmeldenummer: 21183121.9
(22) Anmeldetag: 01.07.2021
(51) Int. Cl.: B65D 1/24

(54) **FLASCHENKASTEN**
BOTTLE CRATE
CAISSES À BOUTEILLES

(30) Priorität: 09.09.2020 DE 202020105200 U
(43) Veröffentlichungstag der Anmeldung: 16.03.2022
(73) Patentinhaber: C. & A. Veltins GmbH & Co. KG, 59872 Meschede-Grevenstein (DE)
(72) Erfinder: DIEBOLD, Frank, 59823 Arnsberg (DE)
(74) Vertreter: Brinkmann & Partner

(56) Entgegenhaltungen:
- EP-A1- 2 383 189
- EP-A2- 0 219 670
- DE-U1- 202011 102 375
- DE-U1- 202020 101 629
- US-A- 3 952 909

## Beschreibung

Die Erfindung betrifft einen Flaschenkasten zur Aufnahme von Getränkeflaschen und/oder Getränkeflaschen-Gebinden, aufweisend einen Boden zur Aufnahme der Getränkeflaschen und/oder Getränkeflaschen-Gebinden sowie einen umlaufenden Rahmen, welcher von zwei einander gegenüberliegenden langen Seitenwänden und zwei einander gegenüberliegenden kurzen Seitenwänden gebildet ist, wobei alle Seitenwände des Rahmens eine Höhe von 240 mm bis 260 mm aufweisen.

Es sind Getränkeflaschen und Getränkeflaschen-Gebinde bekannt. Die Getränkeflaschen unterscheiden sich nach ihrem Nenninhalt von z. B. 0,25 I, 0,33 l oder auch 0,5 I, wobei auch weitere Nenninhalte bekannt sind. Des Weiteren unterscheiden sich die Getränkeflaschen nach ihrer Form und nach dem Material Glas oder Kunststoff. Im Bereich der Abfüllung von Bier werden überwiegend Glasflaschen unterschiedlicher Form verwendet, wie beispielsweise Longneck- oder Langhalsflaschen, Steinieflaschen, Euro-Flaschen oder NRW-Flaschen in Vichyform. Diese Flaschenformen unterscheiden sich bei gleichem Nenninhalt in Durchmesser und/oder Flaschenhöhe. Die Erfindung ist auf die Aufnahme der Euro-Flaschen in einen Flaschenkasten gerichtet. Diese Euro-Flaschen weisen einen Nenninhalt von 0,33 l auf und können z. B. eine Höhe von 188 mm bis 205 mm aufweisen. Getränkeflaschen-Gebinde, insbesondere aus Euroflaschen, sind üblicherweise aus vier oder sechs Getränkeflaschen gebildet, welche mit einer aus einem Karton hergestellten Umhüllung versehen sind. Solche Getränkeflaschen-Gebinde werden auch "Fourpacks" oder "Sixpacks" genannt.

Obwohl der Einsatz von 0,33 l Euroflaschen bei den Brauereien zunimmt, werden hauptsächlich Flaschen mit einem Nenninhalt von 0,5 l eingesetzt. Es wurden daher zunächst Euroflaschen in Kästen vertrieben, welche bestimmungsgemäß für 0,33 I Longneck-Flaschen entwickelt wurden. Die Seitenhöhe dieser Kästen beträgt bspw. 260 mm und ist für 0,33 l Euroflaschen jedoch dem Grunde nach zu hoch. Dadurch entsteht beim Kunden ein unvorteilhafter Eindruck im Vergleich zu herkömmlichen Flaschengrößen.

Um dies zu vermeiden wurden eigene Kästen entwickelt, die hinsichtlich Ihrer Seitenhöhe an die Höhe der Euroflaschen angepasst sind. Diese Kästen haben bspw. eine Höhe von 220 mm. Allerdings führt dies bei der Leergutannahme und der Leergutbearbeitung in den Brauereien zu dem technischen Nachteil, dass die verschiedenen Kästen aufgrund der unterschiedlichen Bemaßung nicht mehr zusammen gehandhabt werden können. Stattdessen müssen die Kästen zur Übergabe an ein automatisiertes Leergutsystem mit vergleichsweise hohem Aufwand manuell auseinandersortiert werden. Bei der Leergutbearbeitung müssen die Flaschen beispielsweise aus den Flaschenkästen entnommen und einem Reinigungsvorgang zugeführt werden. Auch kann die Notwendigkeit bestehen, noch auf Flaschen befindliche Verschlüsse, wie Kronkorken zu entfernen.

Aus der DE 20 2020 101 629 U1 ist ein gattungsgemäßer Flaschenkasten mit einem gegenüber einer Unterseite des umlaufenden Rahmens erhöht angeordneten Boden bekannt.

Der Erfindung liegt daher die Aufgabe zugrunde, einen Flaschenkasten anzugeben, bei dem Stabilität erhöht wird.

Zur **Lösung** dieser Aufgabe ist ein Flaschenkasten gemäß Patentanspruch 1 vorgesehen. Durch die erfindungsgemäße Ausgestaltung werden in besonders wirkungsvoller Weise die aus dem Stand der Technik bekannten Probleme gelöst. Zum einen ist der erfindungsgemäße Kasten hinsichtlich seiner Seitenhöhe mit Standardkästen für 0,33 l Getränkeflaschen mit Bezug auf die automatisierte Leerguthandhabung kompatibel. Die Notwendigkeit der manuellen Sortierung entfällt damit. Zum anderen stehen die Euroflaschen im erfindungsgemäßen Kasten für den Kunden optisch ansprechend erhöht. Eine automatisierte Entkorkung wird ebenfalls ermöglicht.

Weiterhin hat der erfindungsgemäße Flaschenkasten durch den höhergesetzten Boden den Vorteil, dass der Flaschenkasten maschinell mit Flaschenkästen anderer Höhen gehandhabt und in einer Brauerei gemischt verarbeitet werden kann. Insbesondere besteht der Vorteil, dass der erfindungsgemäße Flaschenkasten mit den anderen, marktüblichen Flaschenkästen stapelbar ist, so dass auch in der Getränkelogistik der erfindungsgemäße Flaschenkasten mit den Flaschenkästen anderer Höhen gehandhabt werden kann. Beispielsweise können erfindungsgemäße Flaschenkästen im Getränkehandel mit den anderen Flaschenkästen gestapelt werden. Hieraus resultieren insbesondere die Vorteile, dass Paletten mit unterschiedlichen Flaschenkästen im Leergutbereich gemischt gestapelt werden können, woraus ein deutlich verringerter Bedarf an Stapelfläche sowie ein verringerter Handhabungsaufwand resultieren, da keine separate Sortierung der unterschiedlichen Flaschenkästen erforderlich wird. Es sei darauf hingewiesen, dass die beschriebenen Vorteile und Merkmale insbesondere für Bierflaschen aufnehmende Flaschenkästen zutreffen.

Gemäß einem bevorzugten Merkmal der Erfindung ist vorgesehen, dass die Höhe sämtlicher Seitenwände 240 mm bis 260 mm insbesondere 249 mm und der vertikale Abstand zwischen der Unterseite des Rahmens und der Oberseite des Bodens 15 mm bis 25 mm, insbesondere 18 mm, gemessen von einer Aufstandsfläche für die Flaschen bis zur Unterkante des Rahmens beträgt. Die Unterkante des Flaschenkastens stellt die Aufstandsfläche des Flaschenkastens dar und ist durch einen Stapelrand ergänzt, der sich an die Unterkante des Rahmens anschließt und einstückig mit dem Rahmen ausgebildet ist. Diese Ausgestaltung des Flaschenkastens hat sich als besonders bevorzugte Kombination aus Standhöhe der Flaschen im Kasten und Handhabbarkeit des Kastens erwiesen.

Der Stapelrand des erfindungsgemäßen Flaschenkastens hat eine Höhe von 8 mm bis 12 mm, insbesondere von 10 mm und ist gegenüber den Außenflächen der kurzen Seitenwände um 10 mm bis 15 mm, insbesondere um 13 mm und gegenüber den Außenflächen der langen Seitenflächen um 20 mm bis 25 mm, insbesondere um 22 mm nach innen versetzt angeordnet. Die kurzen Seitenwände des erfindungsgemäßen Flaschenkastens haben erfindungsgemäß eine Dicke von 7 mm bis 12 mm, insbesondere von 9 mm und die langen Seitenwände haben erfindungsgemäß in Teilbereichen eine Dicke von 17 mm bis 22 mm, insbesondere von 19 mm und im Übrigen von 10 mm bis 15 mm, insbesondere von 12 mm haben. Die Teilbereiche der langen Seitenwände mit der größeren Dicke schließen erfindungsgemäß direkt an die kurzen Seitenwände an, wobei diese Teilbereiche summarisch eine Länge von 22 mm aufweisen und zwischen zwei Teilbereichen mit größerer Dicke ein Bereich von 18 mm mit geringerer Dicke angeordnet ist. Die Stabilität des erfindungsgemäßen Flaschenkastens wird hierdurch erhöht. Gleichzeitig ist der Bereich der Seitenwände mit der geringeren Dicke ergonomisch derart ausgebildet, dass ein verbessertes Tragegefühl erzielt wird.

Der erfindungsgemäße Flaschenkasten eignet sich sowohl für Flaschen, insbesondere Euro-Flaschen mit einem Nenninhalt von 0,33 l als auch für Flaschen mit einem Nenninhalt von 0,5 I. Durch den höher gesetzten Boden ist der obere Bereich der Flaschen in einem Aufnahmebereich des erfindungsgemäßen Flaschenkastens angeordnet, der dem Käufer den Eindruck vermittelt, dass Flaschen und Flaschenkasten aufeinander abgestimmt sind und ein Abstand einer oberen Begrenzung der Flaschen zu einem oberen Rand des erfindungsgemäßen Flaschenkastens von 20 mm bis 25 mm ergibt auch den Eindruck eines marketingtechnisch vorteilhaften Füllgrades des Flaschenkastens. Gleichzeitig wird die Handhabbarkeit des Flaschenkastens sowohl im Abfüllbetrieb als auch in der Logistik und im Handel verbessert. Übliche automatisch arbeitende Entkorker-Einrichtung vor Flaschenwaschmaschinen haben in der Regel eine Eintauchtiefe in den Flaschenkasten von maximal 25 mm und können somit auch bei den erfindungsgemäßen Flaschenkästen eingesetzt werden.

Erfindungsgemäß ist vorgesehen, dass Rahmen und Boden einstückig miteinander ausgebildet sind. Vorzugsweise sind beide Teile aus Kunststoff gebildet. Der Formungsprozess kann insbesondere im Spritzguss erfolgen. Besonders bevorzugt weist der Flaschenkasten nur einen einzigen Boden auf. Die Kombination aus einem einzigen einstückig mit dem Rahmen ausgebildeten Flaschenkasten weist besondere Vorteile hinsichtlich Fertigung, Gewicht, Stabilität und Benutzerfreundlichkeit auf. Aus dem Stand der Technik sind beispielsweise Kästen mit Einlegeboden bekannt. Diese Einlegeböden gehen jedoch regelmäßig verloren und sind anfällig für Beschädigungen aller Art sowie Verschmutzungen und damit erhöhtem Reinigungsbedarf, so dass sich diese Einlegeböden im Markt nicht durchsetzen konnten.

Gemäß einem bevorzugten Merkmal der Erfindung ist vorgesehen, dass zwischen der Unterseite des Rahmens und einer Unterseite des Bodens ein vertikaler Abstand von 20 mm bis 35 mm ausgebildet ist. Es ist dabei bevorzugt, dass ein, vorzugsweise durchgehender, Freiraum zwischen dem Rahmen und der Unterseite des Bodens gebildet ist.

Hierdurch ist insbesondere in Kombination mit der Höhe der Oberseite des Bodens hinsichtlich Gewicht und mechanischer Stabilität ein Boden in ausreichender Materialstärke bereitgestellt. Auch lässt sich der erfindungsgemäße Flaschenkasten nach einem Kunststoffspritzvorgang gut entformen. Der Boden des erfindungsgemäßen Flaschenkastens hat bevorzugt eine Dicke von 10 mm bis 15 mm, bevorzugt von 13 mm, wobei der Boden aus sich kreuzenden Stegen und sich dadurch ergebenden Durchbrechungen besteht.

Gemäß einem bevorzugten Merkmal der Erfindung ist vorgesehen, dass innerhalb des Rahmens des Flaschenkastens wenigstens eine sich vom Boden nach oben erstreckende Pinole ausgebildet ist. Die Anzahl der Pinolen ist vorzugsweise an die Anzahl der im Flaschenkasten anzuordnenden Getränkeflaschen und/oder Getränkeflaschen-Gebinde anpassbar. Bevorzugt ist eine Mehrzahl von reihenförmig angeordneten Pinolen vorgesehen.

Alternativ oder in Kombination mit Pinolen kann der erfindungsgemäße Flaschenkasten wenigstens ein Gefache aufweisen. Ein Gefache stellt eine im Kasten ausgebildete zusätzliche Aufnahme für eine Einzelflasche oder für eine Mehrzahl von Flaschen, insbesondere ein Gebinde dar. Ein Gefache dient insbesondere der verrutschsicheren Aufnahme von Flaschen und/oder Gebinden. Ein Gefache verfügt über wenigstens eine Seitenwand, vorzugsweise vier Seitenwände. Hierbei kann eine Seitenwand des Gefaches von einer Seitenwand des Flaschenkastens gebildet sein. Vorzugsweise erstrecken sich die Seitenwände des Gefaches, welche nicht von der Seitenwand des Kastens gebildet sind, in Höhenrichtung bis zu einer Position unterhalb des oberseitigen Randes des Rahmens.

Die Erfindung wird nachfolgend anhand eines für den Fachmann nicht beschränkend auszulegenden Ausführungsbeispiels unter Bezugnahme auf die Zeichnungen erläutert. Hierbei zeigen:
- Fig. 1: eine Außenansicht mit Blick auf eine kurze Seitenwand eines erfindungsgemäßen Flaschenkastens;
- Fig. 2: eine Querschnittsansicht des Flaschenkastens gemäß Fig.1 in gleicher räumlicher Ausrichtung.

Figur 1 zeigt einen Flaschenkasten 1 gemäß der Erfindung aufweisend einen umlaufenden Rahmen 6, welcher von zwei einander gegenüberliegenden langen Seitenwände 2, 3 und zwei einander gegenüberliegenden kurzen Seitenwände 4 gebildet ist, wobei nur eine Seitenwand 4 in Figur 1 dargestellt ist. Die langen Seitenwände 2, 3 und die kurzen Seitenwände 4 verlaufen jeweils parallel zueinander und sind miteinander verbunden, wobei die kurzen Seitenwände 4 rechtwinklig zu den langen Seitenwänden 2, 3 ausgerichtet sind. Der Rahmen 6 ist vorliegend einstückig mit einem in Figur 2 gezeigten Boden 7 ausgebildet.

Der Flaschenkasten 1 weist ferner in jeder Seitenwand 2, 3 und 4 ein Fenster 8 auf. Das Fenster 8 dient als Handhabe zum Greifen des Flaschenkastens 1 durch einen Benutzer oder ein automatisiertes Fördersystem.

Die Seitenwände 2, 3 und 4 des Rahmens 6 weisen unter Berücksichtigung von Fertigungstoleranzen eine Höhe H1 (Figur 2) von 249 mm auf. Ergänzt sind die Seitenwände 2, 3 und 4 durch einen Stapelrand 5, der eine Höhe von 10 mm aufweist und im Verhältnis zu Außenflächen der Seitenwände 2,3 und 4 nach innen versetzt angeordnet ist. Der Boden 7 ist gegenüber der Unterseite 9 des umlaufenden Rahmens 6 erhöht angeordnet. Der vertikale Abstand H2 (Figur 2) zwischen der Unterseite 9 des Rahmens 6 und der Oberseite 10 des Bodens 7 beträgt vorliegend 30 mm.

Die Oberseite 10 des Bodens 7 dient als Aufstandsfläche zur Aufnahme von Euroflaschen. Eingezeichnet ist ferner die maximale Höhe 11 der Einzelflaschen bei Anordnung auf der Oberseite 10 des Bodens 7. Die Höhe 11 liegt vorliegend 20 bis 25 mm unterhalb der Oberseite 12 des Rahmens 6. Ein mit Euroflaschen befüllter Flaschenkasten 1 erweckt damit einen ansprechend befüllten Eindruck beim potenziellen Kunden. Der Flaschenkasten 1 ist derart bemessen, dass er zur Aufnahme von 24 Einzelflaschen oder vier Sixpacks bzw. sechs Fourpacks bestimmt ist. Er kann ferner derart bemessen sein, dass er für die Aufnahme von 20 Einzelflaschen bestimmt ist.

Boden 7 und Rahmen 6 sind vorliegend einstückig aus Kunststoff gebildet. Der Flaschenkasten 1 verfügt vorliegend über lediglich einen einzigen Boden in Form des Bodens 7, der aus einzelnen, sich kreuzenden Stegen besteht, die eine offene Wabenstruktur mit quadratischen Öffnungen aufbauen.

Es ist vorliegend ein durchgehender Freiraum zwischen der Unterseite 13 des Bodens 7 und der Unterseite 9 des Rahmens 6 ausgebildet. Hierdurch wird in vorteilhafter Weise Bodenmaterial eingespart, was zu einer Gewichtsreduktion führt und den Entformungsprozess beim Spritzgießen erleichtert. Der vertikale Abstand zwischen der Unterseite 9 des Rahmens 6 und der Unterseite 13 des Bodens 7 beträgt vorliegend 12 mm. Es wird darauf hingewiesen, dass die Darstellung lediglich schematisch und nicht maßstabsgetreu ist.

Der Boden 7 weist damit vorliegend eine Querschnittsdicke von 42 mm oberhalb des Stapelrandes 5 auf. Hierdurch ist für die notwendige Stabilität gesorgt.

Der Boden 7 muss nicht aus Vollmaterial hergestellt sein. Vielmehr ist es bevorzugt, dass der Boden 7 aus gekreuzten Streben gebildet ist.

## Patentansprüche

1. Flaschenkasten (1) zur Aufnahme von Getränkeflaschen und/oder Getränkeflaschen-Gebinden, aufweisend einen Boden (7) zur Aufnahme der Getränkeflaschen und/oder Getränkeflaschen-Gebinden sowie einen umlaufenden Rahmen (6), welcher von zwei einander gegenüberliegenden langen Seitenwänden (2, 3) und zwei einander gegenüberliegenden kurzen Seitenwänden (4) gebildet ist, wobei alle Seitenwände (2, 3, 4) des Rahmens (6) eine Höhe (H1) von 240 mm bis 260 mm aufweisen, **dadurch gekennzeichnet, dass** Rahmen (6) und Boden (7) einstückig ausgebildet und der Boden (7) gegenüber der Unterseite des umlaufenden Rahmens (6) erhöht angeordnet ist, wobei der vertikale Abstand (H2) zwischen der Unterseite (9) des Rahmens (6) und der Oberseite (10) des Bodens (7) 25 mm bis 60 mm beträgt, wobei die kurzen Seitenwände (4) eine Dicke von 7 mm bis 12 mm haben und die langen Seitenwände (2, 3) in Teilbereichen eine Dicke von 17 mm bis 22 mm und im Übrigen eine Dicke von 10 mm bis 15 mm haben, wobei sich die Teilbereiche der langen Seitenwände (2, 3) mit der größeren Dicke direkt an die kurzen Seitenwände (4) anschließen, wobei diese Teilbereiche summarisch eine Länge von 22 mm aufweisen und zwischen zwei Teilbereichen mit größerer Dicke ein Bereich von 18 mm mit geringerer Dicke angeordnet ist.

2. Flaschenkasten nach Anspruch 1, wobei die Höhe aller Seitenwände (2, 3, 4) 255 mm bis 259 mm, insbesondere 249 mm beträgt.

3. Flaschenkasten nach Anspruch 1 oder 2, wobei zwischen der Unterseite (9) des Rahmens (6) und einer Unterseite (13) des Bodens (7) ein vertikaler Abstand von 8 bis 20 mm, insbesondere 18 mm ausgebildet ist.

4. Flaschenkasten nach einem der Ansprüche 1 bis 3, wobei ein durchgehender Freiraum zwischen dem Rahmen (6) und einer Unterseite (13) des Bodens (7) gebildet ist.

5. Flaschenkasten nach einem der Ansprüche 1 bis 4, wobei sich an der Unterseite des Rahmens (6) ein aus einer insbesondere umlaufenden Leiste gebildeter Stapelrand (5) anschließt, der gegenüber Außenflächen der Seitenwände (2, 3, 4) nach innen versetzt angeordnet ist.

6. Flaschenkasten nach Anspruch 5, wobei der Stapelrand (5) und der Rahmen (6) einstückig ausgebildet sind.

## Claims

1. Bottle crate (1) for receiving beverage bottles and/or beverage bottle packs, comprising a bottom (7) for receiving the beverage bottles and/or beverage bottle packs as well as a circumferential frame (6) formed by two mutually opposite long sidewalls (2, 3) and two mutually opposite short sidewalls (4), wherein all sidewalls (2, 3, 4) of the frame (6) have a height (H1) of 240 mm to 260 mm, **characterized in that** the frame (6) and the bottom (7) are formed in one piece and the bottom (7) is arranged in a raised manner relative to the bottom side of the circumferential frame (6), wherein the vertical distance (H2) between the bottom side (9) of the frame (6) and the top side (10) of the bottom (7) is 25 mm to 60 mm, wherein the short sidewalls (4) have a thickness of 7 mm to 12 mm and the long sidewalls (2, 3) have a thickness of 17 mm to 22 mm in sections and a thickness of 10 mm to 15 mm in the rest, wherein the sections of the long sidewalls (2, 3) having the larger thickness directly adjoin the short sidewalls (4), wherein these sections have a summarized length of 22 mm and wherein a section having a smaller thickness of 18 mm is arranged between two sections having a larger thickness.

2. Bottle crate according to claim 1, wherein the height of all sidewalls (2, 3, 4) is 255 mm to 259 mm, in particular 249 mm.

3. Bottle crate according to claim 1 or 2, wherein between the bottom side (9) of the frame (6) and a bottom side (13) of the bottom (7) a vertical distance of 8 to 20 mm, in particular 18 mm, is formed.

4. Bottle crate according to any one of claims 1 to 3, wherein a continuous free space is formed between the frame (6) and a bottom side (13) of the bottom (7).

5. Bottle crate according to any one of claims 1 to 4, wherein a stacking frame (5) formed in particular by a continuous strip adjoins the bottom side of the frame (6), which stacking frame is arranged offset to the inside with respect to the outer surfaces of the sidewalls (2, 3, 4).

6. Bottle crate according to claim 5, wherein the stacking frame (5) and the frame (6) are formed in one piece.

## Revendications

1. Caisse à bouteilles (1) destinée à recevoir des bouteilles de boissons et/ou des packs de bouteilles de boissons, comprenant un fond (7) destiné à recevoir les bouteilles de boissons et/ou les packs de bouteilles de boissons ainsi qu'un cadre périphérique (6) formé par deux parois longues (2, 3) et deux parois courtes (4) opposées l'une à l'autre, dans lequel toutes les parois latérales (2, 3, 4) du cadre (6) ont une hauteur (H1) de 240 mm à 260 mm, **caractérisée en ce que** le cadre (6) et le fond (7) sont formés d'une seule pièce et que le fond (7) est disposé de manière surélevée par rapport à la face inférieure du cadre circonférentiel (6), dans laquelle la distance verticale (H2) entre le côté inférieur (9) du cadre (6) et le côté supérieur (10) du fond (7) est comprise entre 25 mm et 60 mm, dans laquelle les parois latérales courtes (4) ont une épaisseur comprise entre 7 mm et 12 mm et les parois latérales longues (2, 3) ont une épaisseur comprise entre 17 mm et 22 mm en sections et une épaisseur comprise entre 10 mm et 15 mm pour le reste, les sections des parois latérales longues (2, 3) ayant la plus grande épaisseur sont directement adjacentes aux parois latérales courtes (4), ces sections ayant une longueur totale de 22 mm et une section ayant une plus petite épaisseur de 18 mm étant disposée entre deux sections ayant une plus grande épaisseur.

2. Caisse à bouteilles selon la revendication 1, dans laquelle la hauteur de toutes les parois latérales (2, 3, 4) est comprise entre 255 mm et 259 mm, en particulier 249 mm.

3. Caisse à bouteilles selon la revendication 1 ou 2, dans laquelle une distance verticale de 8 à 20 mm, en particulier 18 mm, est formée entre le côté inférieur (9) du cadre (6) et le côté inférieur (13) du fond (7).

4. Caisse à bouteilles selon l'une des revendications 1 à 3, dans laquelle un espace libre continu est formé entre le cadre (6) et le côté inférieur (13) du fond (7).

5. Caisse à bouteilles selon l'une quelconque des revendications 1 à 4, dans laquelle un cadre d'empilage (5) formé notamment par une bande continue jouxte le côté inférieur du cadre (6), ce cadre d'empilage étant disposé de manière décalée vers l'intérieur par rapport aux surfaces extérieures des parois latérales (2, 3, 4).

6. Caisse à bouteilles selon la revendication 5, dans laquelle le cadre d'empilage (5) et le cadre (6) sont formés d'une seule pièce.
